# EUROPÄISCHE PATENTSCHRIFT

(11) **EP 0 013 012 B1**
(45) Veröffentlichungstag und Bekanntmachung des Hinweises auf die Patenterteilung: **20.06.1984**
(21) Anmeldenummer: 79105306.9
(22) Anmeldetag: 21.12.1979
(51) Int. Cl.: B21C 9/00, B21C 3/14

(54) **Vorrichtung zur Beschichtung von metallischem Umformgut mit einem Schmierstoff**
Device for applying a lubricant to a metallic plastically deformable part
Dispositif pour l'application d'un lubrifiant à une matière à déformer

(30) Priorität: 21.12.1978 DD 210028; 21.12.1978 DD 210032; 06.12.1979 DD 217418
(43) Veröffentlichungstag der Anmeldung: 09.07.1980
(73) Patentinhaber: Akademie der Wissenschaften der DDR, D-12489 Berlin (DE)
(72) Erfinder: Weinhold, Harri, Dr.-Ing., DDR-8216 Kreischa (DD); Vogel, Heinz-Rüdiger, Dr., DDR-8019 Dresden (DD); Kurze, Bernhard, DDR-8020 Dresden (DD); Schlegel, Joachim, Dr.-Ing., DDR-92 Freiberg (DD); Rauschenbach, Dieter, DDR-8045 Dresden (DD); Hering, Roland, DDR-925 Mittweida (DD); Werner, Peter, DDR-925 Mittweida (DD); Wünsch, Heinz, DDR-9251 Lauenhain (DD); Bortfeld, Gerhard, DDR-3014 Magdeburg (DD)
(74) Vertreter: Beetz sen., Richard

## Beschreibung

Die Erfindung bezieht sich auf eine Vorrichtung der im Anspruch 1 angegebenen Gattung. Das metallische Umformgut ist zur Kaltumformung vorgesehen, beispielsweise zum Ziehen mit hydrodynamischer Schmierung. Es können Schmierstoffe verwendet werden, die bei Raumtemperatur fest oder halbfest sind, wie beispielsweise Kalziumstearat, Schmierseife oder Bienenwachs. Als Umformgut können beispielsweise Drähte, Profile oder Rohre verarbeitet werden.

Zum Kaltumformen metallischer Werkstoffe durch Ziehen werden feste, halbfeste und flüssige Schmierstoffe bzw. Schmiermittel eingesetzt, mit denen auf dem Ziehgut ein Auftrag erzeugt wird. Feste Schmierstoffe werden vorwiegend pulverförmig verarbeitet. Zur besseren Haftung pulverförmiger Schmierstoffe wird das Ziehgut vor dem Ziehen mit einer Trägerschicht, z.B. einer Phosphatschicht versehen oder die Ziehgutoberfläche wird aufgerauht. Zum Aufbringen des Schmierstoffes ist es u.a. bereits bekannt, dass Ziehgut unmittelbar vor dem Eintritt in den Ziehstein durch einen Kasten zu führen, in dem sich ein fester Schmierstoff befindet. Innerhalb des Schmierstoffes läuft dabei das Ziehgut durch Schmierrollen, welche den Schmierstoff im festen Zustand an das Ziehgut andrücken. Das bekannte Verfahren des Aufbringens des Auftrages aus festen oder halbfesten Schmierstoffen ist mit einigen wesentlichen Mängeln behaftet. So ist das Aufbringen der erwähnten Trägerschichten oder das Aufrauhen der Ziehgutoberfläche sehr aufwendig. Ausserdem ist bei festen pulvrigen Schmierstoffen selbst bei vorhandenen Trägerschichten ein ausreichend homogener Schmierstoffüberzug nicht garantiert. Hinzu kommt, dass die Schmierrollen im Falle des Stehenbleibens bzw. einer Differenz zwischen ihrer Umfangsgeschwindigkeit und der Drahtgeschwindigkeit ein Abstreifen des Schmierstoffes vom Ziehgut bewirken. Die dem bekannten Verfahren anhaftenden Mängel führen zu Störungen bei der Schmierstoffzufuhr in das Ziehhol und dadurch zu einer schlechten Oberflächenqualität des umgeformten Ziehgutes, zu Kaltverschweissungen zwischen Ziehgut und Ziehstein, zu hohen Ziehkräften und zu geringen möglichen Abnahmen und Ziehgeschwindigkeiten.

Die Erfindung geht von dem in der FR-A-1139790 gegebenen Stand der Technik aus. Bei dieser Vorrichtung wird der unter äusserem Druck verflüssigte Schmierstoff auf das Umformgut aufgebracht. Offensichtlich verlässt das Umformgut den Beschichtungsraum mit einem Schmierstofffilm, der in flüssiger Konsistenz bis zum unmittelbar anschliessenden Umformprozess vorliegt. Der flüssige Schmierstoff streift sich bereits im ersten Ziehstein nahezu vollständig ab, so dass weitere Ziehstreifen erneute Beschichtungen erfordern.

Der Erfindung liegt die Aufgabe zugrunde, eine Vorrichtung der angegebenen Gattung so zu gestalten, dass eine festhaftende, homogene, ununterbrochene Schmierstoffschicht gewährleistet ist, die mehrere nachfolgende Kaltumformungen erlaubt.

Diese Aufgabe wird nach der Erfindung mit den Merkmalen des Anspruchs 1 gelöst.

Ausgestaltungen der Erfindung ergeben sich aus den abhängigen Unteransprüchen 2 bis 4.

Die Erfindung gestattet es, die Vorteile der festen Schmierstoffe, die auf Grund ihrer hohen dynamischen Viskosität auch für das Ziehen von höherfesten Werkstoffen eingesetzt werden können, mit den Vorteilen der flüssigen oder halbfesten Schmiermittel, die einen homogenen Schmiermittelauftrag gewährleisten, zu vereinen. Das erfindungsgemässe Aufbringen ist bei kontinuierlichen mehrstufigen Ziehverfahren einsetzbar. Die auf dem Umformgut aufgebrachte homogene Schmierstoffschicht gewährleistet stabile Ziehverhältnisse und die daraus sich ergebenden Vorteile. Das erfindungsgemäss unter Verwendung der Arbeitsziehsteine vorgesehene Auftragen des Schmierstoffes gestattet gleichzeitig eine sehr effektive Umformung, insbesondere beim Mehrfachzug und bei Druckziehwerkzeugen mit mehreren Arbeitsziehsteinen.

Im folgenden wird die Erfindung anhand von Ausführungsbeispielen näher erläutert. In den zugehörigen Zeichnungen zeigen:
Fig. 1: in Schnittdarstellung eine Vorrichtung zum Auftragen fester Schmierstoffe
Fig. 2: in Schnittdarstellung eine Vorrichtung zum Auftragen fester Schmierstoffe bei gleichzeitiger Umformung.

Bei der in Fig. 1 schematisch dargestellten Vorrichtung ist ein geschlossener Behälter in Form einer Beschichtungskammer 1 über eine Schmierstoffzuführungsleitung 2 mit einer Beschickungs-und Druckerzeugungseinrichtung 3 verbunden, welche einen Schmierstoff 4 mittels nicht dargestellter hydraulisch betriebener Verdichterkolben in die Beschichtungskammer 1 drückt. Die Beschichtungskammer 1 ist mit einem Heizmantel 5 versehen, so dass sich der ursprünglich feste Schmierstoff 4 unter der Einwirkung von Druck und Wärme verflüssigt. Durch den verflüssigten Schmierstoff 4 wird das Umformgut 6 transportiert, welches durch eine Einlaufdüse 7 in die Beschichtungskammer 1 ein- und durch eine Auslaufdüse 8 herausgeführt wird. Die Einlaufdüse 7 ist den Querschnittsabmessungen des Umformgutes 6 entsprechend so bemessen, dass kein Schmierstoff aus der Düse austritt. Die Öffnung der Auslaufdüse 8 ist trichterförmig ausgebildet und hat an der engsten Stelle die Querschnittsabmessungen des Umformgutes 6, zuzüglich des Aufmasses für die gewünschte Schmierstoffilmdicke. Beide Düsen 7; 8 sind durch jeweils einen Ansatz 9 verlängert. Diese Ansätze 9 sind mittels Rohrschlangen 10 heiz- oder kühlbar. Je nachdem, ob die Ansätze 9 gekühlt oder erwärmt werden, liegt in dem Ansatz der Schmierstoff fest oder flüssig vor, wodurch die Ansätze als Ventil genutzt werden können. Zur Gewährleistung einer ausreichenden Funktion der Ansätze 9 sind diese über eine Wärmestaustrecke 11 mit der beheizten Beschichtungskammer 1 verbunden. Als Schmierstoff 4 befindet sich in der Beschichtungskammer 1 verflüssigtes Kalziumstearat bei einer Temperatur von 150°C und einem Druck von 10 at. Das aus der Vorrichtung austretende Umformgut 6 weist einen festhaftenden, homogenen und kontinuierlichen Schmierstoffilm auf.

Bei der in Fig. 2 dargestellten Vorrichtung sind in einem Gehäuse, bestehend aus einem Stahlkörper 12, einer Spannhülse 13 und einer Druckmutter 14, ein Einlaufring 15, zwei Arbeitsziehsteine 16; 17 und ein Druckring 18 aneinandergereiht angeordnet. Zwischen den im Gehäuse angeordneten Teilen besteht jeweils ein Druckraum 19; 20; 21. Die Druckräume sind über Kanäle 22 miteinander verbunden. Der zwischen dem letzten Arbeitsziehstein 17 und dem Druckring 18 vorhandene Druckraum 21 mündet in einen konischen Einlauf 23 und dieser in ein zylindrisches Führungsteil 24.

Durch die Vorrichtung wird ein Umformgut 25 in Form eines Drahtes gezogen, das mit einem festen Schmierstoff aus Kalziumstearat behaftet ist. Der in den ersten Druckraum 19 gelangende Schmierstoff wird darin verflüssigt und selbsttätig teilweise über die Kanäle 22 den übrigen Druckräumen 20; 21 zugeführt. Der Einlaufring 15 hat die Aufgabe, den Schmierstoff in Richtung auf die Kanäle 22 zu leiten und ein Zurückfliessen des Schmierstoffes aus dem ersten Druckraum 19 zu verhindern. Im zweiten Druckraum 20 dient der Schmierstoff der Umformung durch den zweiten Arbeitsziehstein 17, und im dritten Druckraum 21 dient er zu einer Beschichtung des Umformgutes 25. Das zylindrische Führungsteil 24 legt dabei die Dicke des Schmierstoffilms auf dem auslaufenden Draht 25 zur Umformung in weiteren nachgeordneten Ziehstufen fest.

## Patentansprüche

1. Vorrichtung zur Beschichtung von metallischem Umformgut (6, 25) mit einem unter Druck verflüssigten Schmierstoff, bestehend aus einem vor der Umformstation angeordneten geschlossenen Behälter (1), der mit Schmierstoff gefüllt ist und eine Ein- und Auslauföffnung für den kontinuierlichen Durchlauf des Umformgutes (6, 25) aufweist, wobei der Beschichtungsraum des Behälters mit einem Druckerzeuger verbunden ist, dadurch gekennzeichnet, dass der Behälter (1) mit einer auslaufseitigen Kühlstrecke (9, 11) versehen ist, die den unter Druck flüssig aufgebrachten Schmierstoff verfestigt.

2. Vorrichtung nach Anspruch 1, dadurch gekennzeichnet, dass der Druckerzeuger aus hintereinander im Behälter angeordneten Ziehsteinen (16,17) besteht, in denen je ein Druckraum (19, 20) ausgebildet ist und dass diese Druckräume (19, 20) über Kanäle (22) untereinander und mit dem Beschichtungsraum (21) verbunden sind.

3. Vorrichtung nach Anspruch 1 oder 2, dadurch gekennzeichnet, dass die Auslauföffnung (8; 23, 24) trichterförmig ausgebildet ist.

4. Vorrichtung nach Anspruch 1, dadurch gekennzeichnet, dass die Ein- und die Auslauföffnung (7; 8) mit einem wahlweise heiz- oder kühlbarem Ansatz (9) verbunden sind.

## Claims

1. Device for applying a lubricant liquefied under pressure to a metallic plastically deformable part (6, 25), comprising a closed vessel (1) installed upstream of the forming station, said vessel being filled with lubricant and having an inlet and an outlet port providing for the continuous passage of the material to be formed (6, 25), wherein the coating space of the vessel is in communication with a pressure generating means, characterized in that the vessel (1) is provided with a cooling portion (9, 11) near the outlet port for solidifying the lubricant deposited under pressure in the liquid state.

2. Device according to claim 1, characterized in that the pressure generating means consists of drawing dies (16, 17) serially arranged in the vessel and each including a pressurized space (19, 20), and that these pressurized spaces (19, 20) are communicated to each other and to the coating space (21) via passages (22).

3. Device according to claim 1 or claim 2, characterized in that the outlet port (8; 23, 24) is of conical shape.

4. Device according to claim 1, characterized in that the inlet and the outlet port (7; 8) are communicated to a tube (9) adapted to be selectively heated or cooled.

## Revendications

1. Dispositif pour la revêtement par un lubrifiant liquiéfié sous pression d'un matériau métallique à déformer, composé d'un réservoir fermé (1) situé en aval du poste de déformation; ce réservoir est rempli de lubrifiant et il a des orifices d'entrée et de sortie pour le passage continu du matériau à déformer (6; 25); la chambre de revêtement du réservoir (1) étant reliée à un générateur de pression caractérisé en ce que la réservoir (1) est muni d'un parcours de refroidissement du côté de la sortie (9; 11) solidifiant le lubrifiant appliqué sous pression à l'état liquide.

2. Dispositif selon la revendication 1, caractérisé en ce que le générateur de pression consiste en des filières (16; 17) disposées l'une après l'autre, une chambre de pression (19; 20) étant formée dans chacune et en ce que des chambres de pression (19; 20) sont reliées par des canaux (22) l'une avec l'autre et avec la chambre de revêtement (21

3. Dispositif selon une quelconque des revendications 1 et 2, caractérisé en ce que l'orifice de sortie (8; 23, 24) a une forme d'entonnoir.

4. Dispositif selon la revendication 1, caractérisé en ce que les orifices d'entrée et de sortie (7; 8) sont raccordés à un tuyau (9) pouvant être au choix chauffé ou refroidi.
